# EUROPÄISCHE PATENTSCHRIFT

(11) **EP 2 182 825 B1**
(45) Veröffentlichungstag und Bekanntmachung des Hinweises auf die Patenterteilung: **28.03.2012**
(21) Anmeldenummer: 08787146.3
(22) Anmeldetag: 12.08.2008
(51) Int. Cl.: A47B 47/00, A47B 87/02

(54) **REGALELEMENT**
SHELF ELEMENT
ÉLÉMENT DE RAYONNAGE

(30) Priorität: 28.08.2007 DE 202007012444 U
(43) Veröffentlichungstag der Anmeldung: 12.05.2010
(73) Patentinhaber: Würth International AG, 7004 Chur (CH); Adolf Würth GmbH & Co. KG, 74653 Künzelsau (DE)
(72) Erfinder: HOHL, Wolfgang, 74653 Amrichshausen (DE)
(74) Vertreter: Dauster, Katja
(86) Internationale Anmeldenummer: PCT/EP2008/060591
(87) Internationale Veröffentlichungsnummer: WO 2009/027225

(56) Entgegenhaltungen:
- EP-A- 0 063 805
- DE-A1- 4 314 682
- DE-U1- 29 614 168
- DE-U1-202004 013 498

## Beschreibung

Die Erfindung geht aus von einem Regal zur Bereitstellung von Gegenständen, das aus einzelnen Regalelementen zusammengesetzt ist, die übereinander angeordnet werden. Das Regal weist an seinen vier Ecken vertikal verlaufende Winkelprofile auf, an denen Fachböden befestigt sind. Die Fachböden verlaufen von hinten nach vorne abfallend, damit die Gegenstände nach vorne nachrutschen können. Mit Ausnahme eines unteren Elements sind die Winkelprofile der übrigen Regalelemente so angeordnet, dass die beiden hinteren Winkelprofile mit ihren oberen Enden höher liegen als die beiden vorderen Winkelprofile.

Die Verbindung geschieht so, dass die Enden der Winkelprofile miteinander verbunden werden, wobei beispielsweise die unteren Enden so geprägt sind, dass ihre Schenkel nach innen zurückgesetzt sind. Dadurch liegen die Enden in ihrem Endbereich flächig aneinander an, wobei die Außenseiten der Winkelprofile bündig verlaufen (DE 29614168).

Soll nun in ein solches Regal ein Regalelement eingesetzt werden, das eine obere horizontal verlaufende Platte aufweist, so müssen die oberen Enden der Winkelprofile dieses Regalelements soweit nach oben über die Platte überstehen, dass die Verbindung mit den Winkelprofilen des jeweils nächsthöheren Regalelements in der gleichen Weise geschehen kann wie bisher. Der Raum zwischen dem unteren abfallenden Regalboden des oberen Regalelements und der oberen Platte des gerade erwähnten Elements wird dabei verschenkt.

Eine ähnliche Problematik liegt dann vor, wenn ein Regalelement mit Seitenwänden verwendet wird, die an die Innenseite der Schenkel der Winkelprofile angeschweißt oder in sonstiger Weise befestigt werden. Auch hier kann dann keine Befestigung in der üblichen Weise geschehen, wenn die Seitenwände bis zur Oberkante der Winkelprofile reichen.

Probleme dieser Art können überall dort auftreten, wo die Verbindung zwischen den Winkelprofilen geschieht.

Der Erfindung liegt die Aufgabe zu Grunde, ein Regalelement, das zur Verwendung mit anderen Regalelementen bestimmt ist, derart auszugestalten, dass die Verbindung der benachbarten Regalelemente an den Winkelprofilen geschehen kann, ohne dass Platz verschenkt wird.

Zur Lösung dieser Aufgabe schlägt die Erfindung ein Regalelement mit den Merkmalen des Anspruchs 1 vor. Weiterbildungen der Erfindung sind Gegenstand von Unteransprüchen.

Durch die Aussparung des oberen und/oder unteren Plattenelements beziehungsweise die Aussparung der Seitenwand unmittelbar im Bereich der Winkelprofile wird dafür gesorgt, dass die unteren Enden des oberen oder die oberen Enden des unteren benachbarten Regalelements weiter geschoben werden können, als dies die Position des oberen und/oder unteren Plattenelements beziehungsweise der Seitenwand zulassen würde.

Eine besonders einfache Art der Aussparung des oberen und/oder unteren Plattenelements wird dadurch gegeben, dass die Ecke schräg abgeschnitten wird. Die dadurch gebildete Kante verläuft also angenähert längs einer Hypotenuse des durch die beiden Schenke! des Winkelprofils gebildeten Winkels.

Bei einem Regalelement mit vier an den Ecken angeordneten Winkelprofilen kann vorgesehen sein, dass die eingangs erwähnte Ausbildung des Plattenelements beispielsweise nur im Bereich der beiden vorderen Winkelprofile oder auch nur im Bereich der beiden hinteren Winkelprofile gegeben ist, je nach Art des Anwendungsfalles. Bei einem Regal, wie es in dem eingangs genannten Stand der Technik dargestellt ist, kann es ausreichen, die entsprechende Art der Ausbildung der oberen Abdeckplatte nur im Bereich der beiden vorderen Winkelprofile durchzuführen. Das gleiche gilt auch für die Seitenwände.

Besonders sinnvoll wird die Erfindung angewendet bei einem Regalelement, das als Schrankelement ausgebildet ist, also zwei Seitenwände, eine Rückwand, eine obere und eine untere Platte aufweist, und bei der die Vorderseite durch eine Tür abgeschlossen ist.

Weitere Merkmale, Einzelheiten und Vorzüge der Erfindung ergeben sich aus den Ansprüchen, deren Wortlaut durch Bezugnahme zum Inhalt der Beschreibung gemacht wird, der folgenden Beschreibung bevorzugter Ausführungsformen der Erfindung sowie anhand der Zeichnung. Hierbei zeigen:
- Figur 1: perspektivisch einen als Schrankelement ausgebildetes Regalelement;
- Figur 2: eine Draufsicht auf eine Ecke des Regalelements der Figur 1;
- Figur 3: in vergrößertem Maßstab eine Seitenansicht des vorderen oberen Eckbereichs.

Figur 1 zeigt perspektivisch ein Regalelement, das als Schrankelement ausgebildet ist und das dazu bestimmt ist, mit anderen vertikal benachbarten Regalelementen zu einem Regal zusammengebaut zu werden.

Das Regalelement enthält vier Winkelprofile 1, die senkrecht verlaufen und alle die gleiche Länge haben. Die beiden Schenkel des Profils sind nach innen gerichtet, so dass die Innenseite des Winkels zwischen den beiden Schenkeln zu der Innenseite gerichtet ist. Das Regalelement enthält eine obere Abdeckplatte 2 und eine Bodenplatte, die in der perspektivischen Darstellung der Figur 1 nicht zu sehen ist. Weiterhin enthält das Regalelement eine linke Seitenwand 3 und eine rechte Seitenwand 4, die in Figur 1 nicht zu sehen ist. Das Schrankelement kann auf der Rückseite durch eine Rückwand abgeschlossen sein.

Die Seitenwände 3, 4 sind zwischen den Winkelprofilen 1 derart angeordnet, dass sie mit den Innenseiten der einander zugewandten Schenkel der Winkelprofile verbunden sind, beispielsweise verschweißt. Die obere Abdeckplatte 2 und der Boden sind mit den Seitenwänden 3, 4 verbunden, beispielsweise verschweißt.

Die Winkelprofile 1 des Regalelements sind alle gleich lange, aber so angeordnet, dass die beiden hinteren Winkelprofile 1 h höher angeordnet sind als die beiden vorderen Winkelprofile 1. An der Vorderseite ist das Regalelement durch eine Tür 5 abgeschlossen.

Dieses Regalelement ist dazu bestimmt, beispielsweise mit einem weiteren Regalelement verbunden zu werden, das oberhalb des dargestellten Regalelements angeordnet wird. Dieses Regalelement enthält also ebenfalls vier Winkelprofile 1 an den Ecken, die in ihrem unteren Bereich, siehe Figur 3, so verformt sind, dass die beiden Schenkel um die Dicke des Materials der Winkelprofile nach innen versetzt sind. Die Außenseite 12 der unteren Bereiche 11 der Winkelprofile 1 liegen dann, wenn sie mit dem unteren Regalelement verbunden sind, flächig an der Innenseite der Schenkel der Winkelprofile 1 des unteren Regalelements an.

Wie man der Figur 1 ebenfalls entnehmen kann, ragen die oberen Enden der vorderen Winkelprofile 1 nur geringfügig über die Oberseite des oberen Plattenelements 2 hinaus.

Nun zu Figur 2. Figur 2 zeigt eine Draufsicht auf das Regalelement in seinem rechten vorderen Eckbereich. Das Winkelprofil 1 enthält zwei Schenkel 8, die, wie bei Winkelprofilen üblich, einen rechten Winkel bilden. An dem nach hinten gerichteten Schenkel 8 ist an der Innenseite die Seitenwand 4 angeschweißt. Die Seitenwand 4 kann beispielsweise einstückig mit dem oberen Plattenelement 2 ausgebildet sein, das dann um einen rechten Winkel umgebogen ist, um dadurch das Plattenelement 2 zu bilden. Dieses Plattenelement 2 ist der Innenseite des Winkelprofils 1 gegenüberliegend schräg abgeschnitten und bildet dort eine Kante 7, die den Raum zwischen den beiden Schenkeln 8 des Winkelprofils 1 frei lässt. Im Bereich der in Figur 2 unten angeordneten Vorderkante 6 ist das obere Plattenelement 2 leicht nach oben umgekantet.

Durch das schräge Abschneiden des oberen Plattenelements 2 ist es möglich, von oben her ein Winkelprofil mit seinem nach innen verformten unteren Ende 11 so einzuschieben, dass seine Unterkante 13 unterhalb der Oberseite des oberen Plattenelements 2 zu liegen kommt. Hierzu würde auch eine andere Form des Abschneidens der Ecke des Plattenelements 2 ausreichen, jedoch ist das schräge Abschneiden die einfachste Methode.

Da die hinteren Winkelprofile 1 h auf der Oberseite weiter nach oben ragen als die vorderen, ist eine solche Ausbildung im Bereich der hinteren beiden Winkelprofile 1 h nicht erforderlich. Bei einem Regalelement, bei dem die Winkelprofile aber auch im hinteren Bereich nur geringfügig über die obere Platte 2 vorstehen, oder auch gar nicht, könnte man die Ausbildung der Ecken auch im hinteren Bereich vornehmen.

Nun zu Figur 3. Figur 3 zeigt den unteren Bereich 11 des Winkelprofils 1 eines oberen Regalelements in der Gegenüberstellung zu dem Winkelprofil 1 des unteren in Figur 1 dargestellten Regalelements. Die Seitenwand 4, deren Oberkante 14 mit der Oberseite des oberen Plattenelements 2 zusammenfällt, weist im Bereich ihrer Oberkante eine Aussparung 15 auf, die so ausgebildet ist, dass die Innenseite des Schenkels 8 an dieser Stelle über einen bestimmten Bereich freibleibt. Unterhalb der Aussparung 15 ist die Seitenwand 4 mit der Innenseite des Schenkels 8 des Winkelprofils 1 verbunden, beispielsweise verschweißt. Durch das Zusammenwirken dieser Aussparung 15 und des weggeschnittenen Eckenbereichs des Plattenelements 2 wird es möglich, dass der untere Endbereich 11 des oberen Winkelprofils soweit nach unten geschoben wird, dass die Befestigungslöcher 16 des oberen Winkelprofils mit den Befestigungslöchern 16 des unteren Winkelprofils übereinstimmen. Hier können dann beispielsweise Verschraubungen durchgeführt werden.

Im dargestellten Beispiel ist der Abstand der Hinterkante 17 der Aussparung 15 von der Vorderkante 18 der Seitenwand 4 größer als die Innenlänge des Schenkels 8 des Winkelprofils 1. Damit soll dem Umstand Rechnung getragen werden, dass der untere Bereich 11 des Winkelprofils nach hinten verformt ist, so dass die nach hinten gerichtete Kante 19 dieses unteren Bereichs 11 weiter nach hinten reicht als die entsprechende Kante 19 des Winkelprofils 1 im oberen Bereich. Dies wird durch den in Figur 3 zu sehenden Schlitz möglich, der zwischen der Kante 17 der Aussparung 15 und der rückwärtigen Kante 19 des unteren Winkelprofils 1 gebildet ist.

Bei der dargestellten Ausführungsform sind die unteren Enden der Winkelprofile 1 der Regalelemente nach innen verformt, während die oberen Enden unverändert bleiben. Daher sind die Aussparungen an dem oberen Plattenelement und an den oberen Kanten der Seitenwände 3, 4 ausgebildet. Es sind natürlich auch Regalelemente möglich, bei denen die oberen Enden der Winkelprofile nach innen verformt und die unteren Enden unverändert sind. In diesem Fall wären die Ausbildungen der Eckbereiche am unteren Plattenelement vorgesehen, und die Aussparungen 15 im Bereich der Unterkanten der Seitenwände 3, 4.

## Patentansprüche

1. Regalelement, mit
mindestens zwei senkrecht verlaufenden Winkelprofilen (1),
deren obere und/oder untere Enden zur Verbindung mit einem in vertikaler Richtung benachbarten ebenfalls mindestens zwei senkrecht verlaufende Winkelprofile gleicher Querschnittsform und Querschnittsabmessung aufweisenden Regalelement ausgebildet sind,
**dadurch gekennzeichnet, dass**
mindestens ein oberes und/oder ein unteres sich zwischen den Winkelprofilen (1) erstreckendes Plattenelement (2) im Bereich mindestens einer einem Winkelprofil (1) zugewandten Ecke derart ausgebildet ist, dass der zwischen den Schenkeln (8) des Winkelprofils (1) und dem dem Winkelprofil (1) zugewandten Rand des Plattenelements gebildete Raum um mindestens die Querschnittsform und Querschnittabmessung des Winkelprofils (1) des benachbarten Regalelements freibleibt und/oder
mindestens eine Seitenwand (3, 4) an der Innenseite eines Schenkels (8) mindestens eines Winkelprofils (1) befestigt ist, die an der Verbindungsstelle mit dem Winkelprofil (1) an ihrer Oberseite und/oder an ihrer Unterseite eine Aussparung (15) aufweist,
deren Höhe der gewünschten Überlappungsstrecke des Winkelprofils (1) mit dem Winkelprofil des benachbarten Regalelements entspricht.

2. Regalelement nach Anspruch 1, bei dem die Aussparung (15) zusammen mit der Kante (19) des Schenkels (8) des Winkelprofils (1) einen mindestens etwa der Dicke des Schenkels (8) des Winkelprofils entsprechenden Schlitz bildet.

3. Regalelement nach einem der vorhergehenden Ansprüche, bei dem das Plattenelement (2) in dem mindestens einen Eckbereich abgeschrägt ausgebildet ist.

4. Regalelement nach einem der vorhergehenden Ansprüche, bei dem vier Winkelprofile (1) vorhanden sind, und die freilassende Ausbildung des Plattenelements im Bereich der Winkelprofile (1) der Vorderseite des Regalelements und/oder der Rückseite des Regalelements vorgesehen ist.

5. Regalelement nach einem der vorhergehenden Ansprüche, bei dem die Aussparung (15) der Seitenwand (3, 4) an den Winkelprofilen (1) der Vorderseite und/oder an den Winkelprofilen (1 h) der Rückseite vorgesehen ist.

6. Regalelement nach einem der vorhergehenden Ansprüche, mit einer Rückwand, die an der Innenseite eines Schenkels (8) beider Winkelprofile (1 h) im Bereich der Rückseite befestigt ist und an der Verbindungsstelle mit den Winkelprofilen (1 h) an ihrer Oberseite und/oder an ihrer Unterseite eine Aussparung aufweist, deren Höhe der gewünschten Überlappungsstrecke des Winkelprofils (1) mit dem Winkelprofil (1) des benachbarten Regalelements entspricht.

7. Regalelement nach Anspruch 6, bei dem die Aussparung zusammen mit der Kante des Schenkels (8) des Winkelprofils (1 h) einen mindestens etwa der Dicke des Schenkels (8) des Winkelprofils (1 h) entsprechenden Schlitz bildet.

8. Regalelement nach einem der vorhergehenden Ansprüche, als Schrankelement mit einer Tür (5) an der Vorderseite ausgebildet.

## Claims

1. A shelf element, with at least two perpendicularly running angle sections (1),
the upper and/or lower ends of which are designed to be connected with a shelf element adjacent in a vertical direction and also exhibiting at least two perpendicularly running angle sections with the same cross sectional shape and cross sectional dimensions,
**characterized in that**
at least one upper and/or one lower plate element (2) extending between the angle sections (1) is designed in the area of at least one corner facing an angle section (1) in such a way that the space formed between the legs (8) of the angle section (1) and the edge of the plate element facing the angle section (1) is left exposed by at least the cross sectional shape and cross sectional dimensions of the angle section (1) of the adjacent shelf element and/or
at least one lateral wall (3, 4) is secured to the inside of a leg (8) of at least one angle section (1),
whose upper side and/or lower side at the joining site with the angle section (1) exhibits a recess (15),
the height of which corresponds to the desired overlapping distance of the angle section (1) with the angle section of the adjacent shelf element.

2. The shelf element according to claim 1, in which the recess (15) in conjunction with the edge (19) of the leg (8) of the angle section (1) forms a slit corresponding to at least about the thickness of the leg (8) of the angle section.

3. The shelf element according to one of the preceding claims, in which the plate element (2) is chamfered in the at least one corner region.

4. The shelf element according to one of the preceding claims, in which four angle sections (1) are present, and the exposed configuration is provided for the plate element in the area of the angle sections (1) of the front side of the shelf element and/or the rear side of the shelf element.

5. The shelf element according to one of the preceding claims, in which the recess (15) of the lateral wall (3, 4) is provided on the angle sections (1) of the front side and/or on the angle sections (1h) of the rear side.

6. The shelf element according to one of the preceding claims, with a rear wall, which is secured on the inside of a leg (8) of both angle sections (1h) in the area of the rear side, and whose upper side and/or lower side at the joining site with the angle sections (1h) exhibits a recess, the height of which corresponds to the desired overlapping distance of the angle section (1) with the angle section (1) of the adjacent shelf element.

7. The shelf element according to claim 6, in which the recess in conjunction with the edge of the leg (8) of the angle section (1h) forms a slit corresponding to at least about the thickness of the leg (8) of the angle section (1h).

8. The shelf element according to one of the preceding claims, designed as a cabinet element with a door (5) on the front side.

## Revendications

1. Elément d'étagère, avec
au moins deux cornières s'étendant à la perpendiculaire (1),
dont les extrémités supérieures et/ou inférieures sont conçues pour l'assemblage avec un élément d'étagère voisin en direction verticale, présentant également deux cornières s'étendant à la perpendiculaire, de section transversale de forme et de dimension identiques,
**caractérisé en ce**
**qu'**au moins un élément en plateau (2) supérieur et/ou inférieur s'étendant entre les cornières (1) est conçu dans la région d'au moins un angle faisant face à une cornière (1), de sorte que l'espace formé entre les branches (8) de la cornière (1) et le bord de l'élément en plateau qui fait face à la cornière (1) reste libre d'au moins la forme ou la dimension de la section transversale de la cornière (1) de l'élément d'étagère voisin et/ou
**qu'**au moins une paroi latérale (3, 4) est fixée sur la face intérieure d'une branche (8) d'au moins une cornière (1) qui au point d'assemblage avec la cornière (1) présente sur sa face supérieure et/ou sur sa face inférieure une échancrure (15),
dont la hauteur correspond au trajet de chevauchement (1) souhaité avec la cornière de l'élément d'étagère voisin.

2. Elément d'étagère selon la revendication 1, sur lequel l'échancrure (15) forme ensemble avec l'arête (19) de la branche (8) de la cornière (1) un interstice correspondant au moins approximativement à l'épaisseur de la branche (8) de la cornière.

3. Elément d'étagère selon l'une quelconque des revendications précédentes sur lequel l'élément en plateau (2) est conçu sous forme biseautée dans l'au moins une zone angulaire.

4. Elément d'étagère selon l'une quelconque des revendications précédentes, sur lequel quatre cornières (1) sont présentes et la conception laissant une liberté de l'élément en plateau est prévue dans la région des cornières (1) de la face avant de l'élément d'étagère et/ou de la face arrière de l'élément d'étagère.

5. Elément d'étagère selon l'une quelconque des revendications précédentes, sur lequel l'échancrure (15) de la paroi latérale (3, 4) est prévue sur les cornières (1) de la face avant et/ou sur les cornières (1 h) de la face arrière.

6. Elément d'étagère selon l'une quelconque des revendications précédentes, avec une paroi arrière, qui est fixée sur la face intérieure d'une branche (8) des deux cornières (1h) dans la région de la face arrière et présente sur le point d'assemblage avec les cornières (1h) sur sa face supérieure et/ou sur sa face inférieure une échancrure dont la hauteur correspond au trajet de chevauchement souhaité de la cornière (1) avec la cornière (1) de l'élément d'étagère voisin.

7. Elément d'étagère selon la revendication 6, sur lequel l'échancrure (15) forme ensemble avec l'arête de la branche (8) de la cornière (1 h) un interstice correspondant au moins approximativement à l'épaisseur de la branche (8) de la cornière (1 h).

8. Elément d'étagère selon l'une quelconque des revendications précédentes, conçu en tant qu'élément d'armoire avec une porte (5) sur la face avant.
